# EUROPÄISCHE PATENTSCHRIFT

(11) **EP 2 960 483 B1**
(45) Veröffentlichungstag und Bekanntmachung des Hinweises auf die Patenterteilung: **06.06.2018**
(21) Anmeldenummer: 15001066.8
(22) Anmeldetag: 14.04.2015
(51) Int. Cl.: F02M 35/08, F02M 35/022

(54) **VORRICHTUNG ZUR STAUBABSCHEIDUNG IM ROHLUFTBEREICH EINER MOTORLUFTANSAUGUNG EINES FAHRZEUGS, INSBESONDERE EINES NUTZFAHRZEUGS**
DEVICE FOR SEPARATING DUST IN A DIRTY AIR AREA OF A MOTOR AIR INTAKE OF A VEHICLE, IN PARTICULAR A COMMERCIAL VEHICLE
PROCÉDÉ DE SÉPARATION DE POUSSIÈRE DANS LA ZONE D'AIR NON TRAITÉE D'UNE ADMISSION D'AIR DE MOTEUR D'UN VÉHICULE AUTOMOBILE, NOTAMMENT D'UN VÉHICULE UTILITAIRE

(30) Priorität: 24.06.2014 DE 102014009417
(43) Veröffentlichungstag der Anmeldung: 30.12.2015
(73) Patentinhaber: MAN Truck & Bus AG, 80995 München (DE)
(72) Erfinder: Gerg, Thomas, 80799 München (DE); Heindl, Thomas, 81241 München (DE)
(74) Vertreter: Liebl, Thomas

(56) Entgegenhaltungen:
- EP-A1- 1 731 749
- EP-A2- 1 223 333
- DE-A1- 2 055 900
- DE-A1- 4 240 048
- DE-A1- 10 128 788
- US-A1- 2014 102 054
- Th Glä: "Feststellbremse LKW Komplettanimation", youtube, 22 January 2013 (2013-01-22), page 1 pp., XP054977120, Retrieved from the Internet: URL:https://www.youtube.com/watch?v=VkOgaj l6zvE [retrieved on 2017-01-30]

## Beschreibung

Die Erfindung betrifft eine Vorrichtung zur Staubabscheidung im Rohluftbereich einer Motorluftansaugung eines Fahrzeugs, insbesondere eines Nutzfahrzeugs, nach dem Oberbegriff des Anspruchs 1. Weiter betrifft die Erfindung ein Verfahren zur Betätigung einer Vorrichtung zur Staubabscheidung im Rohluftbereich einer Motorluftansaugung eines Fahrzeugs, insbesondere eines Nutzfahrzeugs nach dem Oberbegriff des Anspruchs 8 sowie ein Fahrzeug, insbesondere ein Nutzfahrzeug, nach Anspruch 9.

Die zum Betrieb einer Brennkraftmaschine eines Fahrzeugs angesaugte Frischluft wird üblicherweise mit einem Staubfilter gereinigt. Insbesondere bei Nutzfahrzeugen für einen staubintensiven Einsatz werden dazu aufwendige Vorrichtungen als sogenannte Grobstaubvorabscheider eingesetzt. Ein solcher allgemein bekannter Grobstaubvorabscheider als Multizyklon weist an seinem Eingang eine Mehrzahl von Drallelementen auf, die einströmende Frischluft in Rotation versetzten. Durch die damit entstehenden Zentrifugalkräfte werden Staubpartikel an umgebenden Wänden abgeschieden. Die abgeschiedenen Staubpartikel fallen nach unten in einen Staubbunker, der an seiner Unterseite ein Staubaustragventil aufweist. Nach den Drallelementen wird die vorgereinigte Motorfrischluft durch Tauchrohre in einen gemeinsamen Ansaugkanal geleitet und als vorgereinigte, entstaubte Motorfrischluft über den Staub- bzw. Hauptfilter der Brennkraftmaschine zugeführt.

Die durch den Staubvorabscheider angesaugte Frischluft kann je nach den Gegebenheiten und Fahrzeugeinsätzen zusätzlich zum Staub auch Wasser enthalten, welches zusammen mit dem Staub abgeschieden wird. Dies kann zu einem Verkleben des abgeschiedenen Wasser-Staubgemisches führen, wodurch das Staubaustragventil verklebt und deaktiviert wird. Dies führt zu einem stetigen Füllen des Staubbunkers und nach Erreichen des vollen Füllvermögens reduziert sich der Abscheidegrad unzulässig auf Null.

Es ist daher erforderlich, die Anweisung des Fahrzeugherstellers zu befolgen und das Staubaustragventil in geeigneten Zeitabständen, beispielsweise bei einem staubintensiven Einsatz einmal am Tag, manuell durch Betätigen eines Schließelements zu öffnen, wodurch das Staubaustragventil bei evtl. Verklebungen und Verklumpungen wieder in seiner Funktion aktiviert wird. Eine solche manuelle Betätigung des Staubaustragventils wird von Fahrzeugfahrern teils aus Vergesslichkeit, teils aus Bequemlichkeit oft unterlassen oder zu spät durchgeführt, so dass damit die Staubabscheidung praktisch wirkungslos ist. Dadurch kann nicht entstaubte Frischluft in den Staub- bzw. Hauptfilter gelangen und dadurch die Staub- bzw. Hauptfilterstandzeit erheblich reduzieren.

Aus der EP 1 223 333 A2 ist ein Trockenluffilter bekannt, bei ein Staubauslass durch einen Rohrstutzen gebildet ist, an den sich endseitig ein spitz zulaufendes Auslassventil aus einem gummiartigen Material anschließt, dass einen bedarfsweise öffenbaren Auslassschlitz aufweist. In das Innere des Ventils ist eine auf den Auslassschlitz gerichtete Luftleitung geführt, die einen sich trichterförmig erweiternden Düsenaufsatz aufweist, so dass bei einer Zuführung von komprimierter Luft aus einem Druckspeicher ein Ansaugdruck erzeugt wird, der Staub vom Luftfilter weg in Richtung Auslassschlitz saugt und zudem den Auslassschlitz für einen Staubaustrag öffnet.

Weiter ist aus der DE 42 40 048 A1 ein Staubaustragsventil bekannt, das gegenüber der Senkrechten winklig angestellt ist und im Bereich einer vertikalen Abschlusskante eine gummielastische Abdeckung aufweist, die mit ihrem oberen Teilbereich an der Abschluskante dichtend befestigt ist.

Aus dem Youtube-Video Th Glä: "Feststellbremse LKW Komplettanimation", youtube, 22. Januar 2013 (2013-01-22), XP054977120, Gefunden im Internet: URL: https://www.youtube.com/watch?v=VkOgajl6zvE [gefunden am 2017-01-30] ist eine Feststellbremse bekannt, wobei beim Einlegen derselben eine Entlüftung erfolgt.

Aufgabe der Erfindung ist es demgegenüber, mit einfachen und kostengünstigen Maßnahmen die Funktion der Vorrichtung zur Staubabscheidung im Rohluftbereich der Motorluftansaugung sicherzustellen.

Diese Aufgabe wird gelöst mit den Merkmalen der unabhängigen Ansprüche. Vorteilhafte Ausgestaltungen sind Gegenstand der Unteransprüche.

Gemäß Anspruch 1 ist vorgesehen, dass das Staubaustragventil eine Auslassöffnung aufweist und der betriebsmäßig abgeschiedene Staub zumindest teilweise in einem Staubsammelbereich vor der Auslassöffnung gesammelt wird. Weiter weist das Staubaustragventil ein Schließelement auf, das in Auslassrichtung öffenbar an der Auslassöffnung angeordnet ist und diese beim Motorbetrieb durch eine Schließkraft geschlossen hält. Das Staubaustragventil ist zudem mittels einer Öffnungs- und/oder Freiblaseinrichtung gesteuert und/oder automatisiert öffenbar und/oder freiblasbar, so dass keine umständliche manuelle Betätigung des Staubaustragsventils mehr erforderlich ist. Das Staubaustragventil ist weiter mit einer auf die Auslassöffnung hin gerichteten steuerbaren Ausblaseinrichtung als Öffnungs- und/oder Freiblaseinrichtung ausgerüstet, mit deren Ausblasdruck das Schließelement öffenbar und im Staubsammelbereich angesammelter Staub aus dem Staubaustragventil in geeigneten Zeitabständen ausblasbar ist.

Damit wird vorteilhaft zu definierten Zeiten und/oder in definierten Zeitintervallen das Staubaustragventil automatisch geöffnet und freigeblasen. Der Ausblasdruck, die Ausblaszeit und die verwendete Luftmenge ist den jeweiligen Gegebenheiten so anzupassen, dass ein sicheres Öffnen und Ausblasen angesammelten Staubs aus dem Staubaustragventil auch bei kritischen Bedingungen mit hohem Staub und Wasseranfall gewährleistet ist.

Mit einem so automatisierten Staubaustragventil ist eine manuelle Bedienung mit der Möglichkeit von Unterlassungen und Fehlbedienungen nicht mehr erforderlich und eine gute Funktion der Staubabscheidung ist sichergestellt.

Weiter weist die Ausblaseinrichtung eine Ausblasdüse auf, die vor der Auslassöffnung vor dem Staubsammelbereich angeordnet und auf diesen hin gerichtet ist. Die Ausblasdüse kann dabei etwa mittig in einem rohrförmigen Ventilkörper angeordnet sein. Eine solche Ausblasdüse ist bevorzugt mit einer Ausblas- bzw. Pneumatikleitung mit einer steuerbaren, vorzugsweise pneumatischen, Druckquelle verbunden. Insbesondere pneumatische Druckquellen als Druckspeicher sind in Fahrzeugen, und hier insbesondere in Nutzfahrzeugen, regelmäßig ohnehin vorhanden, so dass eine solche Ausblasvorrichtung einfach und kostengünstig realisiert werden kann.

Zweckmäßig wird eine solche Ausblas- bzw. Pneumatikleitung über ein Steuerventil mit der, zum Beispiel pneumatischen, Druckquelle des Fahrzeugs verbunden. Ein solches Steuerventil kann je nach den Gegebenheiten und nach Bedarf nach vorgegebenen Zeitzyklen und/oder bei vorgegebenen Betriebsbedingungen für einen Ausblasvorgang angesteuert und kurzzeitig geöffnet werden. Beispielsweise kann das Steuerventil uhrzeitgesteuert einmal oder mehrmals am Tag oder zündschlossgesteuert bei jedem Startvorgang für die Ausblasfunktion kurzzeitig geöffnet werden.

Eine besonders einfach und kostengünstig zu realisierende Ausführungsform wird erfindungsgemäß dadurch erreicht, dass die Ausblas- bzw. Pneumatikleitung eine Entlüftungsleitung von einem Handbremssteuerventil ist, welche bei jedem Einlegen einer pneumatischen Feststellbremse Luft abbläst.

Das vorstehende Staubaustragventil mit der automatisierten Staubaustragfunktion kann vorteilhaft in Verbindung mit bekannten, serienmäßig verbauten Staubabscheidern verwendet werden, ohne dass dort Änderungen vorgenommen werden müssen. Insbesondere kann ein solches Staubaustragventil weiterhin in Hochachsenrichtung gesehen vertikal unten am Staubbunker angeschlossen werden, wobei dann vorzugsweise der am Staubbunker angeschlossene Ventilkörperbereich mit einer definiert vorgegebenen Krümmung in den die Ausblasöffnung aufweisenden Staubsammelbereich übergeht. Beispielsweise kann der rohrförmige Ventilkörper hier schräg nach unten, insbesondere mit einem Winkel von ca. 120°, zur Auslassöffnung hin verlaufen. Mit einem solchen Schrägbereich kann dort die Staubansammlung für die Ausblasfunktion begünstigt werden. Je nach den konkreten Ausgestaltungen und Gegebenheiten kann beim Ausblasvorgang auch noch Staub aus dem vorgelagerten Staubbunker nachfallen und mit ausgeblasen werden.

Als Schließelement können unterschiedliche, an sich bekannte Elemente, beispielsweise Lippen aus Elastomermaterial verwendet werden. Als gut geeignetes und einfaches Schließelement wird eine scharnierartig an einem Rand der Auslassöffnung angelenkte und in Auslassrichtung öffenbare Klappe vorgeschlagen. Für die Funktion der Staubabscheidung während des Motorbetriebs ist es erforderlich, dass das Staubaustragventil und damit die öffenbare Klappe sicher geschlossen ist. Die Schließkraft für diese Klappe kann zum Beispiel durch einen betriebsmäßigen Unterdruck in der Staubabscheidung vor dem Staubaustragventil gegeben sein. Zudem oder auch alternativ kann eine Vorspannkraft, beispielsweise durch ein Filmscharnier, auf die Klappe für einen luftdichten Verschluss bei einem Motorbetrieb aufgebracht werden. Eine solche Schließkraft ist jedenfalls so in Verbindung mit der Dimensionierung der Ausblasvorrichtung einzustellen, dass durch den Ausblasdruck die Schließkraft überdrückbar und die Klappe öffenbar ist.

Die sich mit dem erfindungsgemäßen Verfahren und dem erfindungsgemäßen Fahrzeug ergebenden Vorteile sind identisch zu den vorstehend genannten Vorteilen; insofern wird zur Vermeidung von Wiederholungen auf die vorstehend gemachten Ausführungen verwiesen.

Anhand einer Zeichnung wird die Erfindung beispielhaft näher erläutert.

Es zeigen:
- Fig. 1: einen vertikalen Schnitt durch einen Teil eines Grobstaubabscheiders mit einem erfindungsgemäßen Staubaustragventil,
- Fig. 2: eine vergrößerte Darstellung des unteren Bereichs aus Fig. 1 mit einem Teil-Querschnitt durch das Staubaustragventil,
- Fig. 3: eine vergrößerte, perspektivische Darstellung des Staubaustragventils, und
- Fig. 4: das Staubaustragventil nach Fig. 3 in einer gedrehten Ansicht.

In Fig. 1 ist ein Grobstaubvorabscheider 1 in einem Vertikalschnitt dargestellt, wie er bei Nutzfahrzeugen für staubintensive Einsätze verwendet wird. Dieser Grobstaubvorabscheider 1 ist mit einem erfindungsgemäß automatisierten Staubaustragventil 2 ausgerüstet.

Der Grobstaubvorabscheider 1 weist an Eingangsöffnungen 3 für die Ansaugung staubversetzter Frischluft (Pfeile 4) jeweils Drallelemente 5 auf, welche in den übereinander angeordneten Ansaugrohren 6 die staubversetzte einströmende Frischluft in Rotation versetzt an (dargestellt durch Pfeile 7). Durch die damit erzeugte Zentrifugalkraft werden die in der Frischluft enthaltenen Staubpartikel 8 an der Innenwand der Ansaugrohre 6 abgeschieden und gelangen von dort nach unten in einen Staubbunker 9. Die vorgereinigte entstaubte Motorfrischluft (Pfeile 10) gelangt durch von hinten mit kleineren Außendurchmesser in die Ansaugrohre 6 eingesteckte Tauchrohre 11 in einen gemeinsamen Frischluftkanal 12, wo ein gemeinsamer vorgereinigter und entstaubter Motorfrischtuftstrom (Pfeil 13) von der Brennkraftmaschine angesaugt wird.

Unten am Staubbunker 9 ist das Staubaustragventil 2 angeschlossen, das weiter im Detail anhand der Fig. 2 bis 4 erläutert wird:
Wie aus den Fig. 3 und 4 ersichtlich, ist das Staubaustragventil 2 in der Art eines Rohrbogens ausgebildet mit einem Muffenteil 14 für einen vertikalen dichten Anschluss an die Unterseite des Staubbunkers 9. Vom Muffenteil 14 verläuft der rohrförmige Ventilkörper 15 bogenförmig schräg nach unten hin zu einer Auslassöffnung 16. Die Schräge weist hier beispielhaft einen Winkel 17 von 120° auf. Durch diese an sich beliebig vorgebbare Schrägstellung wird hier im unteren Bereich im Ventilkörper 15 vor der Auslassöffnung 16 ein Staubsammelbereich 18 gebildet, wie dies insbesondere in Figur 2 aus dem teilweisen Querschnitt des Staubaustragventils 2 ersichtlich ist.

Die Auslassöffnung 16 ist hier durch ein horizontal verlaufendes flaches, mit dem Ventilkörper 15 fest verbundenes Lippenteil 19 und eine um eine Klappachse 20 aufklappbare (Pfeil 21) Klappe 22 gebildet, wobei die Klappe 22 ebenfalls ein flaches vorderes Lippenteil 23 aufweist. Im dargestellten geschlossenen Zustand des Staubaustragventils 2 liegen die beiden Lippenteile 19 und 23 dicht aufeinander, wobei der geschlossene Zustand betriebsmäßig durch einen Ansaugunterdruck im Grobstaubvorabscheider 1 gehalten wird.

Wie aus der Schnittdarstellung in Fig. 2 ersichtlich, weist das Staubaustragventil 2 zudem zentral eine Ausblasdüse 24 auf, die vor dem Staubsammelbereich 18 und der Auslassöffnung 16 zentral im Ventilkörper 15 angeordnet und mit ihrer Düsenöffnung zur Auslassöffnung 16 hin gerichtet ist. Die Ausblasdüse 24 ist mit einer Pneumatikleitung 25 als Entlüftungsleitung an ein (nicht dargestelltes) Handbremssteuerventil einer pneumatischen Feststellbremse angeschlossen über die bei jedem Einlegen der Feststellbremse kurz Luft zur Entlüftung und zum Druckabbau im Federspeicher des Steuerventils abgeblasen wird. In den Fig. 3 und 4 sind Anschlussnippel 26 für die Pneumatikleitung 25 dargestellt.

Die dargestellte Vorrichtung zur Staubabscheidung hat folgende Funktion: bei jedem Einlegen der Feststellbremse wird ein kurzer Luftstoß in der Pneumatikleitung 25 und der Ausblasdüse 24 erzeugt, durch den die Klappe 22 geöffnet und Staub aus dem Staubsammelbereich 18 ausgeblasen wird. Die so ausgebildete Ausblasvorrichtung funktioniert sicher und einfach ohne zusätzliche Magnetventile und Steuerungen.

### Bezugszeichenliste

- 1: Grobstaubvorabscheider
- 2: Staubaustragventil
- 3: Eingangsöffnungen
- 4: Pfeile
- 5: Drallelemente
- 6: Ansaugrohre
- 7: Pfeile
- 8: Staubpartikel
- 9: Staubbunker
- 10: Pfeile
- 11: Tauchrohre
- 12: Frischluftkanal
- 13: Pfeil
- 14: Muffenteil
- 15: Ventilkörper
- 16: Auslassöffnung
- 17: Winkel
- 18: Staubsammelbereich
- 19: Lippenteil
- 20: Klappachse
- 21: Pfeil
- 22: Klappe
- 23: Lippenteil
- 24: Ausblasdüse
- 25: Pneumatikleitung
- 26: Anschlussnippel

## Patentansprüche

1. Vorrichtung zur Staubabscheidung im Rohluftbereich einer Motorluftansaugung eines Fahrzeugs, insbesondere eines Nutzfahrzeugs, wobei die Vorrichtung ausgangsseitig ein Staubaustragventil (2) aufweist,
wobei das Staubaustragventil (2) eine Auslassöffnung (16) aufweist und sich der betriebsmäßig abgeschiedene Staub zumindest teilweise unmittelbar in einem Staubsammelbereich (18) vor der Auslassöffnung (16) ansammelt,
wobei das Staubaustragventil (2) ein Schließelement (22) aufweist, das in Auslassrichtung nach Außen öffenbar an der Auslassöffnung (16) angeordnet ist und das beim Motorbetrieb durch eine Schließkraft geschlossen ist, und
wobei das Staubaustragventil (2) mittels einer Öffnungs- und/oder Freiblaseinrichtung gesteuert und/oder automatisiert öffenbar und/oder freiblasbar ist,
wobei das Staubaustragventil (2) im Innenbereich eine auf die Auslassöffnung (16) hin gerichtete Ausblaseinrichtung (24, 25) aufweist, mit deren Ausblasdruck das Schließelement (22) öffenbar ist und im Staubsammelbereich (18) angesammelter Staub aus dem Staubaustragventil (2) ausblasbar ist,
wobei die Ausblaseinrichtung eine Ausblasdüse (24) aufweist, die vor der Auslassöffnung (16) vor dem Staubsammelbereich (18) angeordnet und auf die Auslassöffnung (16) hin gerichtet ist, und
wobei die Ausblasdüse (24) mittels einer Ausblasleitung (25) mit einer steuerbaren Druckquelle verbunden ist, **dadurch gekennzeichnet,**
**dass** die Ausblasleitung (25) eine Entlüftungsleitung von einem Handbremssteuerventil des Fahrzeugs ist, welche bei jedem Einlegen einer pneumatischen Feststellbremse Luft abbläst.

2. Vorrichtung nach Anspruch 1, **dadurch gekennzeichnet,**
**dass** die Ausblasleitung (25) über ein Steuerventil mit der Druckquelle des Fahrzeugs verbunden ist, und
**dass** das Steuerventil nach vorgegebenen Zeitzyklen und/oder bei vorgegebenen Betriebsbedingungen für einen Ausblasvorgang ansteuerbar und öffenbar ist.

3. Vorrichtung nach einem der vorhergehenden Ansprüche, **dadurch gekennzeichnet,**
**dass** das Staubaustragventil (2) an einem vorgelagerten Staubbunker (9) in Hochachsenrichtung gesehen unten an der Staubabscheidevorrichtung (1) angeordnet ist.

4. Vorrichtung nach Anspruch 3, **dadurch gekennzeichnet,**
**dass** das Staubaustragventil (2) mit einem, vorzugsweise in etwa vertikal ausgerichteten, Ventilkörperbereich eines rohrförmigen Ventilkörpers (15) in Hochachsenrichtung gesehen unten am Staubbunker (9) angeschlossen ist, und
**dass** der am Staubbunker (9) angeschlossene Ventilkörperbereich mit einer definiert vorgegebenen Krümmung in den die Auslassöffnung (16) aufweisenden Staubsammelbereich (18) übergeht.

5. Vorrichtung nach Anspruch 4, **dadurch gekennzeichnet, dass** der Staubsammelbereich (18) und damit die Auslassöffnung (16) in Hochachsenrichtung gesehen nach schräg unten geneigt ist.

6. Vorrichtung nach einem der vorhergehenden Ansprüche, **dadurch gekennzeichnet,**
**dass** das Schließelement eine scharnierartig an einem Rand der Auslassöffnung angelenkte und in Auslassrichtung öffenbare Klappe (22) ist, die mit einer, vorzugsweise durch einen betriebsmäßigen Unterdruck vor dem Staubaustragventil (2) und/oder durch eine Vorspannkraft bewirkten, definierten Schließkraft die Auslassöffnung (16) beim Motorbetrieb luftdicht geschlossen hält, und
**dass** die Klappe (22) so ausgelegt ist, dass eine vorhandene Schließkraft durch den Ausblasdruck überdrückbar und damit die Klappe (22) öffenbar ist.

7. Vorrichtung nach einem der vorhergehenden Ansprüche, **dadurch gekennzeichnet, dass** die Vorrichtung zur Staubabscheidung vor dem Staubaustragventil (2) und/oder vor einem gegebenenfalls vorgelagerten Staubbunker (9) einen Grobstaubvorabscheider (1) als Multizyklon mit einer Wirkungsweise über eine Drallerzeugung aufweist.

8. Verfahren zur Betätigung einer Vorrichtung zur Staubabscheidung im Rohluftbereich einer Motorluftansaugung eines Fahrzeugs, insbesondere eines Nutzfahrzeugs, wobei die Vorrichtung ausgangsseitig ein Staubaustragventil (2) aufweist,
wobei das Staubaustragventil (2) eine Auslassöffnung (16) aufweist und sich der betriebsmäßig abgeschiedene Staub zumindest teilweise unmittelbar in einem Staubsammelbereich (18) vor der Auslassöffnung (16) ansammelt,
wobei das Staubaustragventil (2) ein Schließelement (22) aufweist, das in Auslassrichtung nach außen öffenbar an der Auslassöffnung (16) angeordnet ist und das beim Motorbetrieb durch eine Schließkraft geschlossen ist,
wobei das Staubaustragventil (2) mittels einer Öffnungs- und/oder Freiblaseinrichtung zu definierten Zeiten und/oder in definierten Zeitintervallen gesteuert und/oder automatisiert geöffnet und/oder freigeblasen wird und
wobei im Innenbereich eine auf die Auslassöffnung (16) hin gerichtete Ausblaseinrichtung (24, 25) vorgesehen ist, mit deren Ausblasdruck das Schließelement (22) zu definierten Zeiten und/oder in definierten Zeitintervallen geöffnet und im Staubsammelbereich (18) angesammelter Staub aus dem Staubaustragventil (2) ausgeblasen wird,
wobei die Ausblaseinrichtung eine Ausblasdüse (24) aufweist, die vor der Auslassöffnung (16) vor dem Staubsammelbereich (18) angeordnet und auf die Auslassöffnung (16) hin gerichtet ist, und
wobei die Ausblasdüse (24) mittels einer Ausblasleitung (25) mit einer steuerbaren Druckquelle verbunden ist, **dadurch gekennzeichnet,**
**dass** die Ausblasleitung (25) eine Entlüftungsleitung von einem Handbremssteuerventil des Fahrzeugs ist, welche bei jedem Einlegen einer pneumatischen Feststellbremse Luft abbläst.

9. Fahrzeug, insbesondere Nutzfahrzeug, mit einer Vorrichtung zur Staubabscheidung nach einem der Ansprüche 1 bis 7.

## Claims

1. Device for dust separation in the untreated air area of an engine air intake of a vehicle, in particular a commercial vehicle, the device comprising a dust discharge valve (2) on the outlet side,
wherein the dust discharge valve (2) comprises an outlet aperture (16) and the dust separated in operation is at least partially collected in a dust collection area (18) upstream of the outlet aperture (16),
wherein the dust discharge valve (2) comprises a closing element (22), which is arranged on the outlet aperture (16) so as to open outwards in the outlet direction and which is closed by a closing force when the engine is in operation, and
wherein the dust discharge valve (2) is controlled and/or can be automatically opened and/or blown free by means of an opening and/or blow-free device,
wherein the dust discharge valve (2) in the inner area comprises a blow-off device (24, 25) directed towards the outlet aperture (16), the blow-off pressure of which serves to open the closing element (22) and to blow off the dust collected in the dust collection area (18) from the dust discharge valve (2),
wherein the blow-off device comprises a blow-off nozzle (24), which is arranged upstream of the outlet aperture (16) upstream of the dust collection area (18) and is directed towards the outlet aperture (16), and
wherein the blow-off nozzle (24) is connected by means of a blow-off line (25) to a controllable pressure source, **characterized in that**
the blow-off line (25) is a venting line of a handbrake control valve of the vehicle, which blows off air each time a pneumatic parking brake is engaged.

2. Device according to Claim 1, **characterized in that**
the blow-off line (25) is connected via a control valve to the pressure source of the vehicle, and
the control valve can be actuated and opened for a blow-off sequence after predefined cycle times and/or in predefined operating conditions.

3. Device according to one of the preceding claims, **characterized in that**
the dust discharge valve (2) is arranged on an upstream dust trap (9) at the bottom of the dust separation device (1), viewed in the direction of the vertical axis.

4. Device according to Claim 3, **characterized in that**
the dust discharge valve (2) is connected to a valve body area of a tubular valve body (15), preferably oriented approximately vertically, at the bottom of the dust trap (9), viewed in the direction of the vertical axis, and
the valve body area connected to the dust trap (9) merges with a predefined curvature into the dust collection area (18) comprising the blow-off aperture (16).

5. Device according to Claim 4, **characterized in that** the dust collection area (18) and hence the blow-off aperture (16) is inclined at an angle downwards, viewed in the direction of the vertical axis.

6. Device according to one of the preceding claims, **characterized in that**
the closing element is a hinge-like flap (22) articulated on an edge of the outlet aperture and opening in the outlet direction, which with a defined closing force, preferably produced by an operating vacuum upstream of the dust discharge valve (2) and/or by a biasing force, keeps the outlet aperture (16) closed air-tight whilst the engine is in operation, and
the flap (22) is designed so that an existing closing force can be suppressed by the blow-off pressure and the flap (22) thereby opened.

7. Device according to one of the preceding claims, **characterized in that** the device for dust separation upstream of the dust discharge valve (2) and/or in front of any upstream dust trap (9) comprises a coarse dust pre-separator (1) in the form of a multicyclone operating on a swirl-generation principle.

8. Method for the operation of a device for dust separation in the untreated air area of an engine air intake of a vehicle, in particular a commercial vehicle, the device comprising a dust discharge valve (2) on the outlet side,
wherein the dust discharge valve (2) comprises an outlet aperture (16) and the dust separated in operation is at least partially collected in a dust collection area (18) upstream of the outlet aperture (16),
wherein the dust discharge valve (2) comprises a closing element (22), which is arranged on the outlet aperture (16) so as to open outwards in the outlet direction and is closed by a closing force when the engine is in operation,
wherein the dust discharge valve (2) is controlled and/or automatically opened and/or blown free by means of an opening and/or blow-free device at defined times and/or at defined time intervals and
wherein a blow-off device (24, 25) directed towards the outlet aperture (16) is provided in the inner area, the blow-off pressure of which serves to open the closing element (22) and to blow off dust collected in the dust collection area (18) from the dust discharge valve (2) at defined times and/or at defined time intervals,
wherein the blow-off device comprises a blow-off nozzle (24), which is arranged upstream of the outlet aperture (16) upstream of the dust collection area (18) and is directed towards the outlet aperture (16), and
wherein the blow-off nozzle (24) is connected by means of a blow-off line (25) to a controllable pressure source, **characterized in that**
the blow-off line (25) is a venting line of a handbrake control valve of the vehicle, which blows off air each time a pneumatic parking brake is engaged.

9. Vehicle, in particular commercial vehicle, having a device for dust separation according to one of Claims 1 to 7.

## Revendications

1. Dispositif de séparation de poussière dans la zone d'air brut d'une admission d'air de moteur d'un véhicule, en particulier d'un véhicule utilitaire, le dispositif présentant du côté de la sortie une soupape d'évacuation de poussière (2),
la soupape d'évacuation de poussière (2) présentant une ouverture de sortie (16) et la poussière déposée pendant le fonctionnement s'accumulant au moins en partie directement dans une région de collecte de poussière (18) avant l'ouverture de sortie (16),
la soupape d'évacuation de poussière (2) présentant un élément de fermeture (22) qui est disposé au niveau de l'ouverture de sortie (16) de manière à pouvoir s'ouvrir vers l'extérieur dans la direction de sortie et qui est fermé par une force de fermeture lors du fonctionnement du moteur, et
la soupape d'évacuation de poussière (2) pouvant être ouverte et/ou purgée de manière commandée et/ou automatisée au moyen d'un dispositif d'ouverture et/ou de purge,
la soupape d'évacuation de poussière (2) présentant, dans la région intérieure, un dispositif de soufflage (24, 25) orienté vers l'ouverture de sortie (16), dont la pression de soufflage permet l'ouverture de l'élément de fermeture (22) et permet d'évacuer par soufflage la poussière accumulée dans la région de collecte de poussière (18) hors de la soupape d'évacuation de poussière (2),
le dispositif de soufflage présentant une buse de soufflage (24) qui est disposée avant l'ouverture de sortie (16) avant la région de collecte de poussière (18) et qui est orientée vers l'ouverture de sortie (16), et
la buse de soufflage (24) étant connectée au moyen d'une conduite de soufflage (25) à une source de pression commandable, **caractérisé en ce que**
la conduite de soufflage (25) est une conduite de désaérage d'une soupape de commande de frein à main du véhicule qui souffle de l'air à chaque serrage d'un frein de stationnement pneumatique.

2. Dispositif selon la revendication 1, **caractérisé en ce que** la conduite de soufflage (25) est connectée par le biais d'une soupape de commande à la source de pression du véhicule, et
la soupape de commande peut être commandée et ouverte après des cycles temporels prédéfinis et/ou dans des conditions de fonctionnement prédéfinies pour une opération de soufflage.

3. Dispositif selon l'une quelconque des revendications précédentes, **caractérisé en ce que**
la soupape d'évacuation de poussière (2) est disposée au niveau d'une trémie à poussière (9) montée en amont, vu dans la direction de l'axe vertical, en bas au niveau du dispositif de séparation de poussière (1).

4. Dispositif selon la revendication 3, **caractérisé en ce que**
la soupape d'évacuation de poussière (2) est raccordée à une région de corps de soupape, de préférence orientée approximativement verticalement, d'un corps de soupape de forme tubulaire (15), vu dans la direction de l'axe vertical en bas au niveau de la trémie à poussière (9), et
la région de corps de soupape raccordée à la trémie à poussière (9) se prolonge avec une courbure prédéterminée de manière définie par la région de collecte de poussière (18) présentant l'ouverture de sortie (16).

5. Dispositif selon la revendication 4, **caractérisé en ce que** la région de collecte de poussière (18) et par conséquent l'ouverture de sortie (16), vu dans la direction de l'axe vertical, est inclinée obliquement vers le bas.

6. Dispositif selon l'une quelconque des revendications précédentes, **caractérisé en ce que**
l'élément de fermeture est un clapet (22) articulé à la manière d'une charnière au niveau d'un bord de l'ouverture de sortie et pouvant être ouvert dans la direction de sortie, qui maintient fermée de manière étanche à l'air l'ouverture de sortie (16) pendant le fonctionnement du moteur au moyen d'une force de fermeture définie, générée de préférence par une dépression engendrée lors du fonctionnement avant la soupape d'évacuation de poussière (2) et/ou par une force de précontrainte, et
le clapet (22) est conçu de telle sorte qu'une force de fermeture existante puisse être surmontée par la pression de soufflage et que par conséquent le clapet (22) puisse être ouvert.

7. Dispositif selon l'une quelconque des revendications précédentes, **caractérisé en ce que** le dispositif de séparation de poussière présente, avant la soupape d'évacuation de poussière (2) et/ou avant une trémie à poussière (9) éventuellement montée en amont, un dispositif de séparation préalable des poussières grossières (1) en tant que multicyclone avec un mode de fonctionnement par génération de tourbillon.

8. Procédé pour actionner un dispositif de séparation de poussière dans la zone d'air brut d'une admission d'air de moteur d'un véhicule, en particulier d'un véhicule utilitaire, le dispositif présentant, du côté de la sortie, une soupape d'évacuation de poussière (2),
la soupape d'évacuation de poussière (2) présentant une ouverture de sortie (16) et la poussière déposée pendant le fonctionnement s'accumulant au moins en partie directement dans une région de collecte de poussière (18) avant l'ouverture de sortie (16),
la soupape d'évacuation de poussière (2) présentant un élément de fermeture (22) qui est disposé au niveau de l'ouverture de sortie (16) de manière à pouvoir s'ouvrir vers l'extérieur dans la direction de sortie et qui est fermé par une force de fermeture lors du fonctionnement du moteur,
la soupape d'évacuation de poussière (2) pouvant être ouverte et/ou purgée de manière commandée et/ou automatisée au moyen d'un dispositif d'ouverture et/ou de purge à des moments définis et/ou pendant des intervalles de temps définis, et
un dispositif de soufflage (24, 25) orienté dans la région intérieure vers l'ouverture de sortie (16) étant prévu, dont la pression de soufflage permet d'ouvrir l'élément de fermeture (22) à des moments définis et/ou pendant des intervalles de temps définis et permet d'évacuer par soufflage la poussière accumulée dans la région de collecte de poussière (18) hors de la soupape d'évacuation de poussière (2),
le dispositif de soufflage présentant une buse de soufflage (24) qui est disposée avant l'ouverture de sortie (16) avant la région de collecte de poussière (18) et qui est orientée vers l'ouverture de sortie (16), et
la buse de soufflage (24) étant connectée au moyen d'une conduite de soufflage (25) à une source de pression commandable, **caractérisé en ce que**
la conduite de soufflage (25) est une conduite de désaérage d'une soupape de commande de frein à main du véhicule qui souffle de l'air à chaque serrage d'un frein de stationnement pneumatique.

9. Véhicule, en particulier véhicule utilitaire, comprenant un dispositif de séparation de poussière selon l'une quelconque des revendications 1 à 7.
